# EUROPÄISCHE PATENTSCHRIFT

(11) **EP 0 175 926 B1**
(45) Veröffentlichungstag und Bekanntmachung des Hinweises auf die Patenterteilung: **23.11.1989**
(21) Anmeldenummer: 85110516.3
(22) Anmeldetag: 21.08.1985
(51) Int. Cl.: E04D 11/02

(54) **Wasserundurchlässige Bodenausbildung**
Manufacture of an impervious covering
Réalisation d'une couverture étanche

(30) Priorität: 20.09.1984 DE 3434559
(43) Veröffentlichungstag der Anmeldung: 02.04.1986
(73) Patentinhaber: Buchtal Gesellschaft mit beschränkter Haftung, D-92521 Schwarzenfeld (DE)
(72) Erfinder: Bard, Martin, D-8450 Amberg (DE)
(74) Vertreter: Bockhorni, Josef, Dipl.-Ing.

(56) Entgegenhaltungen:
- DE-A- 1 659 587
- DE-B- 1 011 606
- FR-A- 1 168 148
- FR-A- 2 139 942
- FR-A- 2 298 655
- GB-A- 2 009 280
- US-E- 19 518

## Beschreibung

Die Erfindung betrifft eine wasserundurchlässige Bodenausbildung gemäß dem Oberbegriff des Patentanspruches 1.

Will man Baukonstruktionen, wie Balkone Terrassen, Schwimmbadumgänge, Duschbereich od. dgl. vor Feuchtigkeit schützen, dann muß man eine Abdichtung mit Hilfe von Bitumenbahnen od. dgl. vornehmen.

Eine solche wasserundurchlässige Bodenausbildung ist in der FR-A-2 139 942 beschrieben. Bei der bekannten Bodenausbildung wird zum Zwecke der Abdichtung auf dem durch eine Betonunterlage gebildeten Untergrund eine mit Bitumen beschichtete Bahn angeordnet, auf welcher der Bodenbelag verlegt wird. Die Bahn kann eine oder mehrere Bitumenlagen aufweisen, wobei entweder im Belag oder zwischen den Bitumenlagen eine Armierungslage aus Glasfasern u. dgl. aus Verstärkungsgründen eingebettet sein kann. Obgleich über die Verlegung des Bodenbelags nichts näheres ausgesagt ist, ist davon auszugehen, daß die Verlegung des Bodenbelags in herkömmlicher Weise unter Verwendung einer Ausgleichsschicht oder eines Ausgleichsklebers erfolgt.

Im Falle von Bodenausbildungen unter Verwendung von keramischen Platten als Bodenbelag muß gleichfalls eine Zwischenschicht als tragfester Verlegegrund erstellt werden (vgl. US-Re-19 518). Die Zwischenschicht besteht in der Regel aus einer zementgebundenen, feucht eingebrachten Ausgleichsschicht oder aus einem Ausgleichskleber, wobei auf diese Zwischenschicht die keramischen Baukörper, wie insbesondere Platten, verlegt werden. Die Fugen zwischen diesen Baukörpem werden dann mit Material gleichen Stoffaufbaus geschlossen.

Für keramische Bodenbeläge werden im Außenbereich auch vorzugsweise Spaltplatten verwendet, die sich aus der Trennung von zwei Rücken an Rücken stehenden, durch Stege miteinander verbundenen Platten ergeben. Bei der Trennung verbleiben auf den Platten rückseiten Teile der Stege und damit gratige Gebilde, so daß im Falle der Verwendung einer Bitumenbahn diese beim Verlegen solcher Platten verletzt werden kann, was die Dichtheit der Bodenausbildung gefährdet. Außerdem sind die durch die Abtrennung der Stege stehenbleibenden Reste ungleichmäßig, so daß zwecks Ausschaltung einer Verletzung der Bitumenbahn mit einer entsprechend starken Dicke der Ausgleichsschicht gearbeitet werden muß.

Aufgabe der Erfindung ist es, unter Verzicht auf die stark aufbauende Ausgleichsschicht eine wasserundurchlässige Bodenausbildung unter Verwendung von keramischen Platten zu schaffen, bei der die Gefahr der Verletzung der wasserundurchlässigen Bahnen beim Verlegen des Plattenmaterials ausgeschlossen ist und darüber hinaus in jedem Falle eine gleichmäßig glatte Sichtseite des Bodenbelags erzielt werden kann. Eine weitere Aufgabe besteht darin, ein geeignetes Verfahren zur Herstellung einer solchen Bodenausbildung zu schaffen.

Diese Aufgabe wird für die Bodenausbildung erfindungsgemäß dadurch gelöst, daß der dem tragenden Untergrund zugewendete Bitumenbelag der mit Bitumen beschichteten Bahn eine geringere Dicke als der auf der anderen Seite sitzende Bitumenbelag aufweist und daß der Bodenbelag aus keramischen Platten besteht, die an ihrer der Sichtseite abgewendeten Seite mit einer Reliefierung versehen und unmittelbar in die Bitumenschicht verlegt sind.

Nach Maßgabe der Erfindung wird auf die beim Verlegen von keramischen Platten bislang stets erforderliche gesonderte Ausgleichsschicht verzichtet, vielmehr der keramische Bodenbelag unmittelbar auf der Bitumenbahn verlegt, wobei eine Gefährdung der Dichtheit der Bodenausbildung dadurch ausgeschlossen wird, daß die den keramischen Platten zugewendete Oberfläche des Bitumenbelags dicker als der dem tragenden Untergrund zugewendete Bitumenbelag bemessen ist. Dadurch läßt sich auch beim Verlegen eine einwandfreie glatte Oberfläche des Bodenbelags erzielen. Eine gute Haftung trotz Fehlens einer gesonderten Ausgleichsschicht wird dadurch erreicht, daß die keramischen Platten an ihrer der Sichtseite abgewendeten Seite mit einer Reliefierung versehen sind.

Bei den keramischen Platten handelt es sich um vergleichsweise dünne keramische Platten, wobei die Reliefierung nur aus gegebenenfalls nur Bruchteile von Millimetern vorstehenden durchgehenden Graten besteht, die jedoch nicht scharfkantig sind. Ihre Höhe trägt im allgemeinen maximal 8 % der Plattendicke. Solche Platten lassen sich ohne Schwierigkeiten handhaben und verlegen, wobei die dickere Bitumenlage auf der den Platten zugewendeten Seite der mit Bitumen beschichteten Bahn dafür Sorge trägt, daß die Platten vollständig und sauber so eingebettet werden können, daß eine durchwegs ebene saubere Bodenausbildung entsteht.

Besonders vorteilhaft ist es, wenn anstelle der sonst üblichen Besandung der Bitumenoberfläche mit Split wenigstens die den Platten zugewendete Oberfläche des Bitumenbelages der mit Bitumen beschichteten Bahn mit einer feinkömigen, vorzugsweise pulverförmigen Besandung versehen ist. Damit wird eine besonders stabile Einbettung der Platten und ihre Verankerung im Bitumen gewährleistet.

Der Bitumenbelag der mit Bitumen beschichteten Bahn sollte zweckmäßig eine Temperaturspanne von 100°C zwischen Brechpunkt, der gewöhnlich in der Größenordnung von -30 °C liegt, und Erweichungspunkt, dann bei 70 °C, aufweisen.

Vorzugsweise verwendet man als mit Bitumen beschichtete Bahn eine Mineral- oder Glasfaserbahn, gegebenenfalls aber auch eine Bahn aus anderen anorganischen, aber auch organischen Fasern oder Fäden, bei der der dickere Bitumenbelag eineinhalb bis doppelt so dick wie der dünnere Bitumenbelag, wenigstens aber dreimal so dick wie die Tiefe der Reliefierung der keramischen Platten ist.

Bei dem erfindungsgemäßen Verfahren zum Verlegen von keramischen Platten wird auf einem tragenden Untergrund eine mit Bitumen beschichtete Bahn, beispielsweise eine Mineral-oder Glasfaserbahn auf dem Untergrund ausgelegt, diese Bahn beflammt, so daß die Bitumenbeschichtung erweicht, worauf auf die erweichte Oberschicht die keramischen Platten verlegt werden.

Zweckmäßigerweise wird die Bitumenoberfläche besandet und zwar wenigstens auf der den keramischen Platten zugewendeten Seite und zwar nicht aus einem grobkörnigen Material, wie Split, sondern aus einem besonders feinkörnigen Material, das sogar in Pulverform vorliegen kann.

Nachfolgend wird ein Ausführungsbeispiel der Erfindung anhand der Zeichnung beschrieben, die in einer Fig. einen Schnitt durch eine Bodenausbildung zeigt.

Mit 1 ist der tragende Untergrund oder Estrich bezeichnet. 2 bedeutet die mit Bitumen beschichtete Bahn, beispielsweise einer Glasfaserbahn 3, die einen Bitumenbelag 4 auf der dem Untergrund 1 zugewendeten Seite und einen Bitumenbelag 5 auf der anderen Seite trägt. Die Bitumenbeläge 4 und 5 unterscheiden sich hinsichtlich des verwendeten Bitumens nicht, jedoch ist ihre Dicke unterschiedlich. Die Dicke des Belags 5 beträgt im Ausführungsbeispiel das Eineinhalbfache bis Doppelte der Dicke der Lage 4. Nach dem Auslegen der Bahn 2 auf dem Untergrund 1 wird die Bahn 2 beflammt, so daß die Bitumenschichten erweichen, wobei der Bitumenbelag 4 eine Bindung mit der Oberfläche des Untergrundes 1 eingeht. In den erweichten Bitumenbelag 5 werden keramische Platten eingedrückt, von denen eine einzige bei 6 angedeutet ist. Diese keramische Platte 6 weist senkrecht zur Zeichenebene eine Reliefierung 7 auf, die durch entsprechende kleine Vorsprünge in der Zeichenebene dargestellt ist. Selbstveständlich kann die Reliefierung von der unterschiedlichsten Art sein. Sie kann schräg zu den Plattenkanten verlaufen, sie kann aus sich überkreuzenden Vorsprüngen bestehen oder in anderer brauchbarer Weise ausgebildet sein. Wesentlich ist aber die Dicke des Bitumenbelags 5, die vorzugsweise, wie auch in der Zeichnung anzudeuten versucht wurde, wenigstens dreimal so dick wie die Tiefe der Reliefierung 7 ist. Selbstverständlich muß die Bodenausbildung nicht unbedingt völlig horizontal verlaufen. Sie kann auch eine schräge Bodenausbildung, oder wenigstens Teil einer sogar fast senkrechten Wandung sein.

## Patentansprüche

1. Wasserundurchlässige Bodenausbildung, bei der auf einem tragenden Untergrund (z. B. Estrich) (1) eine mit Bitumen beschichtete zweilagige Bahn (2) und auf ihr ein Bodenbelag verlegt ist, dadurch gekennzeichnet, daß der dem tragenden Untergrund (1) zugewandte Bitumenbelag (4) der mit Bitumen beschichteten Bahn (2) eine geringere Dicke als der auf der anderen Seite sitzende Bitumenbelag (5) aufweist, und daß der Bodenbelag aus keramischen Platten (6) besteht, die an ihrer der Sichtseite abgewandten Seite mit einer Reliefierung (7) versehen und unmittelbar in die Bitumenschicht verlegt sind.

2. Bodenausbildung nach Anspruch 1, dadurch gekennzeichnet, daß wenigstens die den keramischen Platten (6) zugewandte Oberfläche des Bitumenbelages (5) der mit Bitumen beschichteten Bahn (2) mit einer feinkörnigen, vorzugsweise pulverförmigen Besandung versehen ist.

3. Bodenausbildung nach Anspruch 1 oder 2, dadurch gekennzeichnet, daß die Höhe der Reliefierung (7) auf der der Sichtseite abgewandten Seite der keramischen Platten (6) maximal 8 % der Plattendicke beträgt.

4. Bodenausbildung nach einem oder mehreren der Ansprüche 1 bis 3, dadurch gekennzeichnet, daß der Bitumenbelag der mit Bitumen beschichteten Bahn (2) eine Temperaturspanne zwischen Brechpunkt und Erweichungspunkt von 100°C aufweist.

5. Bodenausbildung nach einem der vorhergehenden Ansprüche, dadurch gekennzeichnet, daß der dickere Bitumenbelag (5) eineinhalbmal bis doppelt so dick wie der dünnere Bitumenbelag (4), wenigstens aber dreimal so dick wie die Tiefe der Reliefierung (7) der keramischen Platten (6) ist.

6. Verfahren zum Verlegen eines Bodenbelags, bei dem auf einem tragenden Untergrund (oder Estrich) (1) eine mit Bitumen beschichtete zweilagige Bahn (2) ausgelegt und der Bodenbelag auf der Oberfläche der Bahn (2) verlegt wird, dadurch gekennzeichnet, daß als mit Bitumen beschichtete Bahn (2) eine solche verwendet wird, die auf beiden Seiten der Bahn (2) unterschiedlich dicke Bitumenbeläge (4, 5) aufweist, diese Bahn (2) mit der den dünneren Bitumenbelag (4) tragenden Seite auf dem tragenden Untergrund (oder Estrich) (1) ausgelegt, die Bahn (2) beflammt wird und nach der Beflammung auf der den dickeren Bitumenbelag (5) tragenden Seite der Bahn (2) keramische Platten (6) in die erweichte Oberfläche verlegt werden, die auf ihrer der Sichtseite abgewandten Seite eine Reliefierung (7) aufweisen.

7. Verfahren nach Anspruch 6, gekennzeichnet durch die Verwendung einer mit Bitumenbelägen (4, 5) versehenen Bahn (2), die wenigstens auf der den keramischen Platten (6) zugewandten Oberfläche des Bitumenbelages (5) mit einer feinkörnigen, vorzugsweise pulverförmigen Besandung versehen ist.

## Claims

1. Waterproof floor formation, in which an asphalt-coated two-layer sheet (2) with a floor covering thereon is laid on a supporting base (e. g. floor pavement) (1), characterized in that the asphalt covering (4) of the asphalt-coated sheet (2) facing the supporting base (1) has a lower thickness than the asphalt covering (5) located on the other side, and that the floor covering consists of ceramic tiles (6) which are provided with a relief structure (7) on the side facing away from the visible side and embedded immediately in the asphalt layer.

2. Floor formation according to claim 1, characterized in that at least the surface of the asphalt covering (5) of the asphalt-coated sheet (2) facing the ceramic tiles (6) is provided with a fine-grain, preferably powdery sanding.

3. Floor formation according to claim 1 or 2, characterized in that the height of the relief structure (7) on the side of the ceramic tiles (6) facing away from the visible side is 8 % of the tile thickness at the most.

4. Floor formation according to one or more of the claims 1 to 3, characterized in that the asphalt covering on the asphalt-coated sheet (2) has a temperature range of 100°C between its breaking point and its softening point.

5. Floor formation according to any of the preceding claims, characterized in that the thicker asphalt covering (5) is between one and one half and twice the thickness of the thinner asphalt covering (4), and that said thicker asphalt covering is at least three times as thick as the depth of the relief (7) of the ceramic tiles (6).

6. Method for laying a floor covering, in which an asphalt-coated two-layer sheet (2) is laid on a supporting base (or floor pavement) (1) and the floor covering is laid on the surface of the sheet (2), characterized in that the asphalt-coated sheet (2) used is one which has asphalt coverings (4, 5) of differing thickness on the two sides of the sheet (2), this sheet (2) is laid with the side bearing the thinner asphalt covering (4) on the supporting base (or floor pavement) (1), the sheet (2) is flamed, and on the side of the sheet (2) carrying the thicker asphalt covering (5) ceramic tiles (6) are laid on the softened surface after the flaming, said tiles (6) having a relief structure (7) on their side facing away from the visible side.

7. Method according to claim 6, characterized by the use of a sheet (2) provided with asphalt coverings (4, 5) which at least on the surface of the asphalt covering (5) facing the ceramic tiles (6) is provided with a fine-grain, preferably powdery sanding.

## Revendications

1. Couverture étanche comportant, sur une base de support (par exemple hourdage) (1), une bande (2) à deux couches recouverte de bitume, et sur elle, un revêtement de sol, caractérisée en ce que le revêtement de bitume (4) de la bande (2) recouverte de bitume qui est tourné vers la base de support (1) a une épaisseur inférieure à celle du revêtement de bitume (5) situé de l'autre côté et en ce que le revêtement de sol est constitué par des plaques céramiques (6) qui, sur leur surface située à l'opposé de leur côté visible, comportent des reliefs (7) et sont posés directement dans la couche de bitume.

2. Couverture selon la revendication 1, caractérisée en ce qu'au moins la surface de revêtement de bitume (5) de la bande (2) recouverte de béton qui est tournée vers les plaques céramiques (6) comporte un produit de fine granulométrie, de préférence pulvérulent, répandu par sablage.

3. Couverture selon une des revendications 1 ou 2, caractérisée en ce que la hauteur des reliefs (7) réalisés sur la surface des plaques céramiques (6) située à l'opposé du côté visible représente 8 % au maximum de l'épaisseur de la plaque.

4. Couverture selon une ou plusieurs des revendications 1 à 3, caractérisée en ce que le revêtement de la bande (2) recouverte de bitume présente un intervalle de température de 100°C entre le point de rupture et le point de ramollissement.

5. Couverture selon une des revendications 1 à 4, caractérisée en ce que le revêtement de bitume le plus épais (5) est de une fois et demie à deux fois plus épais que le revêtement de bitume le plus mince (4), mais a une épaisseur au moins trois fois égale à la profondeur des reliefs (7) des plaques céramiques.

6. Procédé pour la réalisation d'un revêtement de sol dans lequel on pose sur une base de support (ou hourdage) (1), une bande à deux couches (2) recouverte de bitume et le revêtement de sol sur la surface de la bande (2), caractérisé en ce que l'on utilise comme bande (2) recouverte de bitume, une bande (2) qui comporte, sur ses deux côtés, des revêtements de bitume (4, 5) d'épaisseurs différentes, que l'on pose cette bande (2) de telle manière que le côté qui porte le revêtement de bitume le plus mince (4) soit appliqué sur la base de support (ou hourdage) (1) que l'on expose la bande (2) à l'action d'une flamme et qu'après cette exposition à la flamme, on pose sur le côté de la bande (2) qui porte le revêtement de bitume le plus épais (5) des plaques céramiques (6) qui sont enfoncées dans la surface ramollie et qui, sur leur surface située à l'opposé de leur côté visible, comportent des reliefs (7).

7. Procédé selon la revendication 6, caractérisé par l'utilisation d'une bande (2) qui est munie de revêtements de bitume (4, 5) et qui, au moins sur la surface du revêtement de bitume (5) qui est tournée vers les plaques céramiques (6) comporte un matériau de fine granulométrie, de préférence pulvérulent, répandu par sablage.
